# EUROPÄISCHE PATENTSCHRIFT

(11) **EP 3 059 361 B1**
(45) Veröffentlichungstag und Bekanntmachung des Hinweises auf die Patenterteilung: **08.05.2019**
(21) Anmeldenummer: 16156450.5
(22) Anmeldetag: 19.02.2016
(51) Int. Cl.: E05B 77/26, E05B 77/28, E05B 81/06, E05B 81/16, E05B 81/56

(54) **KRAFTFAHRZEUGSCHLOSS**
MOTOR VEHICLE LOCK
SERRURE DE VÉHICULE AUTOMOBILE

(30) Priorität: 19.02.2015 DE 202015100810 U
(43) Veröffentlichungstag der Anmeldung: 24.08.2016
(73) Patentinhaber: Brose Schliesssysteme GmbH & Co. KG, 42369 Wuppertal (DE)
(72) Erfinder: Jakob, Stasko, 70030 Ostrava-Jih (CZ); Robert, Podesva, Velke Karlovice (CZ)
(74) Vertreter: Gottschald, Jan

(56) Entgegenhaltungen:
- EP-A2- 1 522 663
- DE-U1-202007 000 312
- US-B1- 6 824 177
- US-B2- 8 256 805

## Beschreibung

Die Erfindung betrifft ein Kraftfahrzeugschloss gemäß dem Oberbegriff von Anspruch 1.

Das in Rede stehende Kraftfahrzeugschloss findet Anwendung bei allen Arten von Verschlusselementen eines Kraftfahrzeugs. Dazu gehören insbesondere Seitentüren, Hecktüren, Heckklappen, Heckdeckel oder Motorhauben. Diese Verschlusselemente können grundsätzlich auch nach Art von Schiebetüren ausgestaltet sein.

Das in Rede stehende Kraftfahrzeugschloss ist heute in der Regel mit der Funktion "Zentralverriegelung" ausgestattet, mit der eine motorische Ent- bzw. Verriegelung des Kraftfahrzeugschlosses möglich ist. Ein solches Kraftfahrzeugschloss weist die üblichen Schließelemente Schlossfalle und Sperrklinke sowie eine Zentralverriegelungsanordnung mit einer Zentralverriegelungskupplung auf. Diese Zentralverriegelungskupplung lässt sich in mehrere Kupplungszustände bringen. Das Kraftfahrzeugschloss ist ferner mit einem Außenbetätigungshebel und mit einem Innenbetätigungshebel ausgestattet. Im Kupplungszustand "entriegelt" lässt sich die Sperrklinke durch eine Betätigung des Außenbetätigungshebels oder des Innenbetätigungshebels ausheben. Daneben sind jedenfalls noch mindestens ein Kupplungszustand "kindergesichert" und ein Kupplungszustand "notverriegelt" vorgesehen, wobei in dem mindestens einen Kupplungszustand "kindergesichert" eine Betätigung des Innenbetätigungshebels freiläuft oder blockiert ist und in dem Kupplungszustand "notverriegelt" eine Betätigung des Außenbetätigungshebels freiläuft oder blockiert wird.

Bei einem bekannten Kraftfahrzeugschloss (DE 102 58 645 A1), ist ferner ein verstellbares Schaltelement vorgesehen, das im montierten Zustand mit einem Innensicherungsknöpfchen gekoppelt ist. Dieses Schaltelement dient der Anzeige des Kupplungszustands und der Verstellung der Zentralverriegelungskupplung vom Kupplungszustand "Entriegelt" in den Kupplungszustand "Verriegelt".

Für die motorische Verstellung der Zentralverriegelungskupplung ist ein Zentralverriegelungsantrieb mit einem Antriebsmotor vorgehen, der antriebstechnisch über einen Seiltrieb mit einem Stellelement gekoppelt ist. Zum Schalten der Zentralverriegelungskupplung ist das Stellelement mit der Zentralverriegelungskupplung gekoppelt. Das Innensicherungsknöpfchen ist über ein hebelartiges Schaltelement an das Antriebsseil des Seiltriebs angebunden. Zwischen Innensicherungsknöpfchen und Schaltelement ist eine Verriegelungsstange angeordnet.

Nachteilig bei dem bekannten Kraftfahrzeugschloss ist einerseits, dass benutzerseitig separate Verstellmechaniken für die Kupplungszustände "kindergesichert" und "notverriegelt" vorgesehen sind, was sowohl den konstruktiven Aufwand als auch den Platzbedarf für die Konstruktion erhöht.

Der Erfindung liegt das Problem zugrunde, das bekannte Kraftfahrzeugschloss derart auszugestalten und weiterzubilden, dass die Kompaktheit und gleichzeitig die mechanische Robustheit erhöht werden.

Bei einem weiteren bekannten Kraftfahrzeugschloss (DE 20 2007 000 312 U1) ist neben dem Zentralverriegelungsantrieb ein Schaltelement vorgesehen, mit dem der Kupplungszustand einer Zentralverriegelungskupplung beeinflussbar ist.

Das obige Problem wird bei einem Kraftfahrzeugschloss gemäß dem Oberbegriff von Anspruch 1 durch die Merkmale des kennzeichnenden Teils von Anspruch 1 gelöst.

Wesentlich ist die Überlegung, dass ein und dasselbe Schaltelement verwendet werden kann, um die Zentralverriegelungskupplung in den jeweiligen Kupplungszustand "kindergesichert" oder "notverriegelt" zu bringen. Das vereinfacht die Konstruktion im Hinblick auf den Benutzer, der also nur ein Schaltelement zur Einstellung dieser Kupplungszustände betätigen muss.

Die bevorzugten Ausführungsbeispiele gemäß den Ansprüchen 2 und 3 betreffen das Einstellen der Kupplungszustände durch ein Verschwenken des Schaltelements.

Die bevorzugten Ausführungsbeispiele der Ansprüche 4 bis 6 sehen vor, durch den Zentralverriegelungsantrieb auch ein Ausheben der Sperrklinke bzw. ein Verstellen oder Zurückstellen des Schaltelements bewirken zu können.

Der Anspruch 7 betrifft in einer Variante ein bevorzugtes Ausführungsbeispiel, welches sich ein Einlaufmaul des Kraftfahrzeugschlosses für einen benutzerseitigen Zugang zu dem Schaltelement zunutze macht.

Die bevorzugten Ausführungsbeispiele der Ansprüche 8 und 9 betreffen eine bevorzugte Umsetzung einer Kupplungsfunktion der Zentralverriegelungskupplung bezüglich einer Betätigung des Innenbetätigungshebels.

Schließlich betreffen die bevorzugten Ausführungsbeispiel der Ansprüche 10 bis 15 das Vorsehen eines Außenkupplungshebels, durch den bzw. durch dessen Verstellung eine ganze Reihe von Funktionalitäten der Zentralverriegelungskupplung gebündelt werden können.

Die Erfindung wird im Folgenden anhand einer lediglich ein Ausführungsbeispiel darstellenden Zeichnung näher erläutert. In der Zeichnung zeigt
- Fig. 1: eine vorschlagsgemäßes Kraftfahrzeugschloss in einer Draufsicht, bei dem sich die Zentralverriegelungskupplung in einem Kupplungszustand "Grundzustand" und das Schaltelement in einer Grundstellung befindet,
- Fig. 2: das vorschlagsgemäße Kraftfahrzeugschloss der Fig. 1 in einer perspektivischen Rückansicht in dem gleichen Zustand wie in der Fig. 1,
- Fig. 3: eine Seitenansicht der Zentralverriegelungskupplung und des Verstellelements des vorschlagsgemäßen Kraftfahrzeugschlosses der Fig. 1 in dem gleichen Zustand wie in der Fig. 1,
- Fig. 4: eine Seitenansicht der Zentralverriegelungskupplung der Fig. 3 in einem Kupplungszustand "kindergesichert" und des Schaltelements der Fig. 3 in einer Kindersicherungsstellung und
- Fig. 5: eine Seitenansicht der Zentralverriegelungskupplung der Fig. 3 in einem Kupplungszustand "notverriegelt" und des Schaltelements der Fig. 3 in einer Notverriegelungsstellung.

Das vorschlagsgemäße Kraftfahrzeugschloss, welches in den Fig. 1 und 2 dargestellt ist, weist eine Schlossfalle 1 für den haltenden Eingriff mit einem Schliesskeil 2 o. dgl. und eine der Schlossfalle 1 zugeordnete Sperrklinke 3 auf, wobei die Schlossfalle 1 in mindestens eine Schließstellung und in eine Offenstellung bringbar ist und wobei die Sperrklinke 3 in eine eingefallene Stellung, in der sie die Schlossfalle 1 in der mindestens einen Schließstellung hält, und in eine ausgehobene Stellung, in der sie die Schlossfalle 1 freigibt, bringbar ist. In der Darstellung der Fig. 1 und 2 befindet sich die Schlossfalle 1 in einer Hauptraststellung, welches eine Schließstellung ist und die Sperrklinke 3 befindet sich in der eingefallenen Stellung.

Bei dem vorschlagsgemäßen Kraftfahrzeugschloss ist ein Außenbetätigungshebel 4 vorgesehen ist, der im eingebauten Zustand mit einem Türaußengriff 4a gekoppelt ist und wobei ein Innenbetätigungshebel 5 vorgesehen ist, der im eingebauten Zustand mit einem Türinnengriff 5a gekoppelt ist. Solche Kopplungen können jeweils etwa mit einem Bowdenzug o. dgl. realisiert werden.

Weiter ist bei dem vorschlagsgemäßen Kraftfahrzeugschloss eine Zentralverriegelungsanordnung 6 vorgesehen, wobei die Zentralverriegelungsanordnung 6 eine schaltbare Zentralverriegelungskupplung 7, einen - hier nur schematisch dargestellten - Zentralverriegelungsantrieb 8 zum motorischen Schalten der Zentralverriegelungskupplung 7 und ein mit der Zentralverriegelungskupplung 7 mechanisch gekoppeltes oder koppelbares, verstellbares Schaltelement 9 zur benutzerseitigen Beeinflussung des Kupplungszustands der Zentralverriegelungskupplung 7 aufweist, wobei die Zentralverriegelungskupplung 7 in mindestens einen Kupplungszustand "kindergesichert", in einen Kupplungszustand "notverriegelt" und in einen Kupplungszustand "Grundzustand" bringbar ist. Es zeigen die Fig. 1 bis 3 die Zentralverriegelungskupplung 7 in dem Kupplungszustand "Grundzustand", die Fig. 4 die Zentralverriegelungskupplung 7 in einem Kupplungszustand "kindergesichert" und die Fig. 5 die Zentralverriegelungskupplung 7 in dem Kupplungszustand "notverriegelt".

Es kann insoweit mehr als ein Kupplungszustand "kindergesichert" vorgesehen, als sich dieser Kupplungszustand "kindergesichert" mit weiteren Zuständen der Zentralverriegelungskupplung 7, wie etwa "verriegelt" kombinieren bzw. überlagern lässt. Der Kupplungszustand "notverriegelt" kann etwa dann eingenommen werden, wenn durch Ausfall oder einen niedrigen Energiestand einer Spannungsquelle für das Kraftfahrzeugschloss, z. B. einer Autobatterie, keine ausreichende elektrische Energie mehr für den Betrieb des Zentralverriegelungsantriebs 8 zur Verfügung steht. Es kann dann durch Bringen der Zentralverriegelungskupplung 7 in den Kupplungszustand "notverriegelt" ein Ausheben der Sperrklinke 3 durch Betätigung des Türaußengriffs 4a wirksam verhindert werden. Sobald der Zentralverriegelungsantrieb 8 wieder regulär betrieben werden kann, kann die Zentralverriegelungskupplung 7 den Kupplungszustand "notverriegelt" wieder verlassen, was untenstehend noch genauer beschrieben wird.

Vorschlagsgemäß ist vorgesehen, dass eine Betätigung von Außenbetätigungshebel 4 und/oder Innenbetätigungshebel 5 in Abhängigkeit des Kupplungszustands der Zentralverriegelungskupplung 7 ein Ausheben der Sperrklinke 3 bewirkt, wobei in dem mindestens einen Kupplungszustand "kindergesichert" eine Betätigung des Innenbetätigungshebels 5 freiläuft oder blockiert ist. Ein Ausheben der Sperrklinke 3 und damit ein Öffnen des dem Kraftfahrzeugschloss zugeordneten Verschlusselements durch Betätigung des entsprechenden Türinnengriffs 5a wird damit verhindert.

Vorschlagsgemäß ist weiter vorgesehen, dass in dem Kupplungszustand "notverriegelt" eine Betätigung des Außenbetätigungshebels 4 freiläuft oder blockiert ist. Bevorzugt ist, dass der Kupplungszustand "notverriegelt" einem Kupplungszustand "zentralverriegelt" entspricht. Das bedeutet, dass in dem Kupplungszustand "notverriegelt" ein Ausheben der Sperrklinke 3 sowohl durch Betätigung des Türaußengriffs als auch - über den Kupplungszustand "notverriegelt" im engeren Sinne hinausgehend - durch Betätigung des Türinnengriffs 5a wirksam verhindert wird. Diese Variante entspricht dem in der Zeichnung dargestellten Ausführungsbeispiel und wird untenstehend noch genauer beschrieben.

Neben diesen beiden Kupplungszuständen ist jedenfalls noch der Kupplungszustand "Grundzustand" vorgesehen, wobei hier prinzipiell ein beliebiges Verhalten der Zentralverriegelungskupplung 7 vorgesehen sein kann. Es können auch prinzipiell beliebige weitere Kupplungszustände der Zentralverriegelungskupplung 7 vorgesehen sein. Gemäß einer Ausführungsform, welcher der in der Zeichnung entspricht und insoweit bevorzugt ist, ist vorgesehen, dass in dem Kupplungszustand "Grundzustand" sowohl eine Betätigung des Innenbetätigungshebels 5 als auch eine Betätigung des Außenbetätigungshebels 4 ein Ausheben der Sperrklinke 3 bewirkt. Dann entspricht der Kupplungszustand "Grundzustand" dem Kupplungszustand "entriegelt"

Das vorschlagsgemäße Kraftfahrzeugschloss ist nun dadurch gekennzeichnet, dass das Schaltelement 9 in eine Kindersicherungsstellung - dargestellt in der Fig. 4 - und in eine Notverriegelungsstellung - dargestellt in der Fig. 5 - verstellt werden kann, dass eine Verstellung des Schaltelements 9 in die Kindersicherungsstellung die Zentralverriegelungskupplung 7 in den mindestens einen Kupplungszustand "kindergesichert" bringt und dass eine Verstellung des Schaltelements 9 in die Notverriegelungsstellung die Zentralverriegelungskupplung 7 in den Kupplungszustand "notverriegelt" bringt. Vorschlagsgemäß kann also durch Verstellung eines einzelnen Elementes, hier also durch Verstellung des Schaltelements 9, die Zentralverriegelungskupplung 7 wahlweise in den Kupplungszustand "kindergesichert" oder in den Kupplungszustand "notverriegelt" gebracht werden.

Bevorzugt und wie in der Zeichnung dargestellt, handelt es sich bei dem Schaltelement 9 um eine Drehnuss 9a. Bei dem Schaltelement 9 kann es sich aber ebenso um einen Schiebeschalter oder um einen Hebel handeln.

Gemäß einer bevorzugten Ausführungsform ist vorgesehen, dass das Schaltelement 9 durch eine erste Schwenkbewegung in die Kindersicherungsstellung und durch eine zweite Schwenkbewegung in die Notverriegelungsstellung verstellt werden kann. Dabei kann, wie nun genauer erläutert wird, die zweite Schwenkbewegung eine Fortsetzung der ersten Schwenkbewegung sein.

Speziell kann vorgesehen sein, dass das Schaltelement 9 in eine Grundstellung verstellt werden kann. Diese entspricht der Stellung des Schaltelements 9 in den Fig. 1 bis 3. Dabei gilt vorzugsweise, dass ein Verstellen des Schaltelements 9 in die Grundstellung die Zentralverriegelungskupplung 7 in den Kupplungszustand "Grundzustand" bringt. Die Zentralverriegelungskupplung 7 funktioniert dann insoweit "normal" und ohne besonderen Einfluss durch das Schaltelement 9. Es kann aber durch eine andere Anordnung unabhängig von dem Schaltelement 9 eine Beeinflussung der Zentralverriegelungskupplung 7 vorgesehen sein.

Bevorzugt ist, dass ausgehend von der Grundstellung die zweite Schwenkbewegung die selbe Schwenkrichtung - Verriegelungsschwenkrichtung 10 - aufweist wie die erste Schwenkbewegung. Die erste Schwenkbewegung ist hier die von dem Schaltelement 9 beim Übergang aus der Stellung der Fig. 3 in die Stellung der Fig. 4 vorgenommene Bewegung und die zweite Schwenkbewegung die von dem Schaltelement 9 beim Übergang aus der Stellung der Fig. 4 in die Stellung der Fig. 5 vorgenommene Bewegung. Die entsprechende Verriegelungsschwenkrichtung 10 sowie die Verriegelungsschwenkachse 10a, um die das Schaltelement 9 geschwenkt wird, ist dabei in den Fig. 2 bis 5 dargestellt. Es wird bevorzugt, dass ausgehend von der Grundstellung durch eine Schwenkbewegung in der Verriegelungsschwenkrichtung 10 das Schaltelement 9 erst in die Kindersicherungsstellung und dann in die Notverriegelungsstellung verstellt werden kann.

Bevorzugt ist, dass der Zentralverriegelungsantrieb 8 - neben dem oben erwähnten Schalten der Zentralverriegelungskupplung 7 - auch dazu eingerichtet ist, über die Zentralverriegelungskupplung 7 die Sperrklinke 3 motorisch auszuheben. Speziell kann dies durch Betätigung eines Sperrklinkenverstellelements 11 der Zentralverriegelungskupplung 7 erfolgen. Dies wird untenstehend noch genauer beschrieben wird.

Erfindungsgemäß ist der Zentralverriegelungsantrieb 8 dazu eingerichtet, über die Zentralverriegelungskupplung 7 das Schaltelement 9 zu betätigen und insbesondere in die Kindersicherungsstellung zu bringen. Wenn etwa wieder ausreichend elektrische Energie für den Zentralverriegelungsantrieb 8 bereitsteht, kann auf diese Weise der Kupplungszustand "notverriegelt" wieder aufgehoben werden. Das Bringen in die Kindersicherungsstellung kann vor allem durch eine Betätigung des Sperrklinkenverstellelements 11 erfolgen, was ebenfalls untenstehend noch genauer beschrieben wird. Speziell kann dementsprechend der Zentralverriegelungsantrieb 8 dazu eingerichtet sein, das Schaltelement 9 aus der Notverriegelungsstellung in die Kindersicherungsstellung zu bringen. Ebenso kann der Zentralverriegelungsantrieb 8 aber auch dazu eingerichtet sein, das Schaltelement 9 aus der Notverriegelungsstellung in die Grundstellung zu bringen.

Speziell wenn das Schaltelement 9 in die Notverriegelungsstellung gebracht wurde, ohne dass sich das Schaltelement 9 bereits für einen nennenswerten Zeitraum in der Kindersicherungsstellung befand, also die Kindersicherungsstellung nur während des Durchlaufens zur Notverriegelungsstellung eingenommen hat, kann es gewünscht sein, das Schaltelement 9 aus der Notverriegelungsstellung in die Grundstellung zu bringen. Dazu ist es bevorzugt, dass das Kraftfahrzeugschloss eine - hier nur systemisch gezeigte - Kontrollvorrichtung 12 zur Ansteuerung des Zentralverriegelungsantriebs 8 und zum Speichern eines Stellungszustands des Schaltelements 9 aufweist. Dann ist bevorzugt, dass die Kontrollvorrichtung 12 dazu eingerichtet ist, bei einem Verstellen des Schaltelements 9 in die Notverriegelungsstellung einen vorherigen Verstellzustand des Schaltelements 9 abzuspeichern. Dann kann, weiter insbesondere, die Kontrollvorrichtung 12 dazu eingerichtet sein, durch Ansteuerung des Zentralverriegelungsantrieb 8 das Schaltelement 9 aus der Notverriegelungsstellung in den abgespeicherten Verstellzustand zu verstellen.

Vorzugsweise ist das Kraftfahrzeugschloss mit einem Kraftfahrzeugschlossgehäuse ausgestattet, das zumindest zum Teil aus einem Kunststoffmaterial ausgestaltet ist. Dabei ist es weiter vorzugsweise so, dass das Schaltelement 9 in einem aus einem Kunststoffmaterial gebildeten Gehäuseabschnitt angeordnet ist. In besonders bevorzugter Ausgestaltung handelt es sich dabei um einen Gehäuseabschnitt, der nur bei geöffneter Kraftfahrzeugtür zugänglich ist.

Das Vorsehen einer eigenen Zugangsöffnung zu dem Schaltelement 9 für den Benutzer wird insbesondere dann entbehrlich, wenn - gemäß einer bevorzugten, hier aber nicht dargestellten Variante, das Kraftfahrzeugschloss ein Kraftfahrzeugschlossgehäuse mit einem Einlaufmaul zur Aufnahme des Schließkeils 2 aufweist und das Schaltelement 9 an dem Einlaufmaul zur benutzerseitigen Verstellung zugänglich ist. Denn für das Einlaufmaul ist ohnehin eine Öffnung zur Aufnahme des Schließkeils 2 vorgesehen, sodass dieser Öffnung eine weitere Funktion zukommen kann und eine eigene Zugangsöffnung nicht mehr erforderlich ist.

Im Hinblick auf die Funktionsweise des Kraftfahrzeugschlosses bei Betätigung des Türinnengriffs ist bevorzugt vorgesehen, dass die Zentralverriegelungskupplung 7 einen Innenkupplungshebel 13 aufweist, welcher in eine Kupplungsstellung bringbar ist, in welcher der Innenkupplungshebel 13 innerhalb der Kraftwirkungskette zum Ausheben der Sperrklinke 3 bei Betätigung des Innenbetätigungshebels 5 angeordnet ist. Diese Kupplungsstellung des Innenkupplungshebels 13 ist in der Fig. 3 zu erkennen. Durch Betätigung des Innenbetätigungshebels 5 wird der Innenkupplungshebel 13 um eine in der Zeichenebene der Fig. 3 liegende Achse geschwenkt und greift aushebend in die Sperrklinke 3 ein. Ferner ist der Innenkupplungshebel 13 in mindestens eine Entkupplungsstellung bringbar, in welcher die Kraftwirkungskette zum Ausheben der Sperrklinke 3 bei Betätigung des Innenbetätigungshebels 5 unterbrochen ist. Eine erste solche Entkupplungsstellung des Innenkupplungshebels 13 ist in der Fig. 4 und eine zweite solche Entkupplungsstellung des Innenkupplungshebels 13 ist in der Fig. 5 dargestellt. Wie sich aus einem Vergleich der Darstellung der Fig. 3 mit denen der Fig. 4 und 5 ergibt, läuft der Innenkupplungshebel 13 in der ersten und zweiten Entkupplungsstellung bei Betätigung durch den Innenbetätigungshebel 5 frei und hebt folglich die Sperrklinke 3 nicht aus.

Hier ist es bevorzugt, dass durch eine Verstellung des Schaltelements 9 in die Kindersicherungsstellung oder in die Notverriegelungsstellung der Innenkupplungshebel 13 in die mindestens eine Entkupplungsstellung verstellt wird. Wie aus den Fig. 4 und 5 hervorgeht, erfolgt dies bei diesem Ausführungsbeispiel durch einen Eingriff einer Schaltkontur 9b mit dem Innenkupplungshebel 13. Es kann auch nur eine einzelne Entkupplungsstellung des Innenkupplungshebels 13 für beide Stellungen des Schaltelements 9 vorgesehen sein.

Bezüglich einer Funktionsweise des Kraftfahrzeugschlosses bei Betätigung des Türaußengriffs 4a ist bevorzugt vorgesehen, dass die Zentralverriegelungskupplung 7 einen Außenkupplungshebel 14 aufweist, welcher in eine Entkupplungsstellung in welcher eine Betätigung des Außenbetätigungshebels 4 blockiert wird oder freiläuft. Hier handelt es sich bei dieser Entkupplungsstellung des Außenkupplungshebels 14 speziell um eine Freilaufstellung, in welcher eine Betätigung des Außenbetätigungshebels 4 freiläuft. Bevorzugt kann dieser Außenkupplungshebel 14 - wie hier - identisch zu dem obigen Sperrklinkenverstellelement 11 sein, diesen umfassen oder von ihm umfasst sein.

Aus der Fig. 1 ist zu erkennen, dass bei einer Verstellung des Außenkupplungshebels 14 in die - hier nicht gezeigte - Freilaufstellung welche einem Verschwenken um die in den Fig. 3 bis 5 dargestellte Außenkupplungshebelschwenkachse 14a in dem Uhrzeigersinn gemäß der Darstellung der Fig. 1 entspricht, der Außenbetätigungshebel 4 nicht mehr mit der Sperrklinke 3 aushebend in Eingriff kommen kann. Aus der Fig. 1 geht auch hervor, dass somit der - mittelbar über eine Türaußengriffhebelanordnung 15 betätigte - Außenbetätigungshebel 4 in einen Freilauf gelenkt wird, welcher dem Freilauf des Außenbetätigungshebels 4 in einem Crashfall entspricht. Vorzugsweise wird durch die Verstellung des Schaltelements 9 in die Notverriegelungsstellung der Außenkupplungshebel 14 in die Entkupplungsstellung gebracht wird. Die konstruktive Umsetzung wird untenstehend genauer erklärt.

Neben der oben beschriebenen Entkupplungsstellung des Außenkupplungshebels 14 ist bevorzugt vorgesehen, dass der Außenkupplungshebel 14 in eine Grundstellung - hier in den Fig. 1 und 2 dargestellte - bringbar ist, in weicher eine Betätigung des Außenbetätigungshebels 4 ein Ausheben der Sperrklinke 3 bewirkt. Vorzugsweise ist der Außenkupplungshebel 14 in die Grundstellung vorgespannt.

Speziell kann gemäß dem in der Zeichnung wiedergegebenen Ausführungsbeispiel vorgesehen sein, dass der Außenkupplungshebel 14 schwenkbar - hier um die obige Außenkupplungshebelschwenkachse 14a - gelagert ist, wobei der Außenkupplungshebel 14 in der Grundstellung bezüglich eines Schwenkens in eine Ausheberichtung 15a in aushebendem Eingriff mit der Sperrklinke 3 steht und bezüglich eines Schwenkens in einer Entkupplungsrichtung 15b gegenüber der Sperrklinke 3 einen Freilauf aufweist. Auf diese Weise wird es ermöglicht, einerseits durch eine Betätigung des Außenkupplungshebels 14 die Sperrklinke 3 auszuheben und andererseits den Außenkupplungshebel 14 in die obige Entkupplungsstellung zu bringen, ohne dabei die Sperrklinke 3 verstellen zu müssen.

Bevorzugt ist weiter, dass durch die Verstellung des Schaltelements 9 in die Notverriegelungsstellung der Außenkupplungshebel 14 in die Entkupplungsrichtung 15b verschwenkt wird und vorzugsweise in seine Entkupplungsstellung gebracht wird.

Zur konstruktiven Umsetzung kann hierzu gemäß dem dargestellten Ausführungsbeispiel vorgesehen sein, dass die Zentralverriegelungsvorrichtung 6 eine Stellvorrichtung 16 aufweist, welche mit dem Außenkupplungshebel 14 in Eingriff steht und dass durch die Verstellung des Schaltelements 9 in die Notverriegelungsstellung das Schaltelement 9 so mit der Stellvorrichtung 16 in Eingriff gelangt und diese betätigt, dass der Außenkupplungshebel 14 in die Entkupplungsstellung - vorzugsweise wie hier dargestellt in die Freilaufstellung - gebracht wird. Der Eingriff des Schaltelements 9 mit der Stellvorrichtung 16 bei einer Verstellung in die Notverriegelungsstellung geht aus einer Zusammenschau der Fig. 4 und 5 hervor.

Bevorzugt und wie in dem Ausführungsbeispiel dargestellt handelt es sich bei der Stellvorrichtung 16 um eine Stellstange 16a. Ebenso ist bevorzugt, dass die Zentralverriegelungskupplung 7 eine Rastanordnung 18 mit Raststellen 18a, b aufweist und dass die Stellvorrichtung 16 eine Rastfeder 19 zum jeweiligen Eingriff mit den Raststellen 18a, b aufweist. Insbesondere kann die Stellvorrichtung 16 dazu eingerichtet sein, mit ihrer Rastfeder 19 in einer erste Raststelle 18a einzurasten, wenn das Schaltelement 9 in die Notverriegelungsstellung verschwenkt wird. Dies ist in der Fig. 5 dargestellt. Ferner kann die Stellvorrichtung 16 dazu eingerichtet sein, mit der Rastfeder 19 in die zweite Raststelle 18b einzurasten, wenn das Schaltelement in der Kindersicherungsstellung oder in die Grundstellung verschwenkt wird. Dies ist in den Fig. 3 und 4 dargestellt.

Wie oben bereits beschrieben, kann der Zentralverriegelungsantrieb 8 auch zu einem Ausheben der Sperrklinke 3 eingerichtet sein. Dazu ist vorzugsweise vorgesehen, dass der Zentralverriegelungsantrieb 8 dazu eingerichtet ist, den Außenkupplungshebel 14 zu verstellen. Speziell kann der Zentralverriegelungsantrieb 8 dazu eingerichtet sein, den Außenkupplungshebel 14 so zu verstellen, dass durch einen direkten oder indirekten Eingriff mit der Sperrklinke 3 die Sperrklinke 3 ausgehoben wird. Insbesondere kann vorgesehen sein, dass der Zentralverriegelungsantrieb 8 an einem Antriebspunkt 17 an dem Außenkupplungshebel 14 für eine Verstellung eingreift. Somit kann durch den Zentralverriegelungsantrieb 8 der Außenkupplungshebel 14 in Ausheberichtung 15a verstellt bzw. verschwenkt werden werden, wodurch die Sperrklinke 3 ausgehoben wird. Der Zentralverriegelungsantrieb 8 kann den Außenkupplungshebel 14 auch in die Entkupplungsrichtung 15b verstellen bzw. verschwenken. Auf diese Weise kann der Zentralverriegelungsantrieb 8 unabhängig von dem Schaltelement 9 einen Kupplungszustand "verriegelt" der Zentralverriegelungskupplung 7 herstellen.

Ebenso ist bevorzugt vorgesehen, dass der Zentralverriegelungsantrieb 8 den Außenkupplungshebel 14 so verstellen kann, dass, insbesondere durch die Stellvorrichtung 16, das Schaltelement 9 mitgenommen wird. Speziell kann dabei das Schaltelement 9 aus der Notverriegelungsstellung in die Kindersicherungsstellung gebracht werden. Für das in der Zeichnung dargestellte Ausführungsbeispiel ergibt sich dieser Zusammenhang aus einer Zusammenschau der Fig. 4 und 5. Dies ermöglicht es, durch den Zentralverriegelungsantrieb 8 den Kupplungszustand "notverriegelt" etwa automatisch dann aufzuheben, wenn elektrische Energie für den Betrieb des Zentralverriegelungsantriebs 8 wieder vorhanden ist.

Schließlich darf darauf hingewiesen werden, dass vorzugsweise eine Fixierung des Schaltelements 9 in mindestens einer Stellung vorgesehen ist um zu vermeiden, dass eine ungewünschte Verstellung des Schaltelements 9 auftritt. Hier und vorzugsweise ist es so, dass das Schaltelement 9 in mindestens einer Stellung mittels einer Federanordnung 9c mechanisch stabil gehalten wird. Bei der Federanordnung 9c handelt es sich hier um eine an dem Schaltelement 9 federnd angeordnete Nase, die in rastenden Eingriff mit einer gegenüber dem Schaltelement 9 feststehenden Kontur K bringbar ist. Dies ist in Fig. 3 beispielhaft dargestellt. Bei dem dargestellten und insoweit bevorzugten Ausführungsbeispiel ist es insbesondere vorgesehen, dass das Schaltelement 9 in der Kindersicherungsstellung, in der Notverriegelungsstellung und in der Grundstellung mittels einer Federanordnung 9c mechanisch stabil gehalten wird. Alternativ kann es auch vorteilhaft sein, dass die Fixierung mittels einer separat vom Schaltelement 9 ausgestalteten Federanordnung realisiert ist. In einer weiteren Alternative kann die Fixierung des Schaltelements 9 auch über die Kopplung des Schaltelements 9 mit dem übrigen Hebelsystem des Kraftfahrzeugschlosses bewerkstelligt werden.

Es darf weiter darauf hingewiesen werden, dass bei dem dargestellten und insoweit bevorzugten Ausführungsbeispiel das Schaltelement 9 einerseits und der Zentralverriegelungsantrieb 8 andererseits jeweils für sich auf die Zentralverriegelungskupplung 7 wirken.

Es darf außerdem noch darauf hingewiesen werden, dass bei dem dargestellten und insoweit bevorzugten Ausführungsbeispiel das Schaltelement 9 so angeordnet ist, dass bei montiertem Kraftfahrzeugschloss die Zugänglichkeit und Verstellbarkeit des Schaltelements 9 für den Benutzer von außerhalb des Kraftfahrzeugschlosses ohne weiteres möglich ist.

## Patentansprüche

1. Kraftfahrzeugschloss mit einer Schlossfalle (1) für den haltenden Eingriff mit einem Schliesskeil (2) o. dgl. und einer der Schlossfalle (1) zugeordneten Sperrklinke (3), wobei die Schlossfalle (1) in mindestens eine Schließstellung und in eine Offenstellung bringbar ist und wobei die Sperrklinke (3) in eine eingefallene Stellung, in der sie die Schlossfalle (1) in der mindestens einen Schließstellung hält, und in eine ausgehobene Stellung, in der sie die Schlossfalle (1) freigibt, bringbar ist, wobei ein Außenbetätigungshebel (4) vorgesehen ist, der im eingebauten Zustand mit einem Türaußengriff (4a) gekoppelt ist und wobei ein Innenbetätigungshebel (5) vorgesehen ist, der im eingebauten Zustand mit einem Türinnengriff (5a) gekoppelt ist, wobei eine Zentralverriegelungsanordnung (6) vorgesehen ist, wobei die Zentralverriegelungsanordnung (6) eine schaltbare Zentralverriegelungskupplung (7), einen Zentralverriegelungsantrieb (8) zum motorischen Schalten der Zentralverriegelungskupplung (7) und ein mit der Zentralverriegelungskupplung (7) mechanisch gekoppeltes oder koppelbares, verstellbares Schaltelement (9) zur benutzerseitigen Beeinflussung des Kupplungszustands der Zentralverriegelungskupplung (7) aufweist, wobei die Zentralverriegelungskupplung (7) in mindestens einen Kupplungszustand "kindergesichert", in einen Kupplungszustand "notverriegelt" und in einen Kupplungszustand "Grundzustand" bringbar ist, wobei eine Betätigung von Außenbetätigungshebel (4) und/oder Innenbetätigungshebel (5) in Abhängigkeit des Kupplungszustands der Zentralverriegelungskupplung (7) ein Ausheben der Sperrklinke (3) bewirkt, wobei in dem mindestens einen Kupplungszustand "kindergesichert" eine Betätigung des Innenbetätigungshebels (4) freiläuft oder blockiert ist, wobei in dem Kupplungszustand "notverriegelt" eine Betätigung des Außenbetätigungshebels (5) freiläuft oder blockiert ist, wobei das Schaltelement (9) in eine Kindersicherungsstellung und in eine Notverriegelungsstellung verstellt werden kann, wobei eine Verstellung des Schaltelements (9) in die Kindersicherungsstellung die Zentralverriegelungskupplung (7) in den mindestens einen Kupplungszustand "kindergesichert" bringt und wobei eine Verstellung des Schaltelements (9) in die Notverriegelungsstellung die Zentralverriegelungskupplung (7) in den Kupplungszustand "notverriegelt" bringt,
**dadurch gekennzeichnet,**
**dass** der Zentralverriegelungsantrieb (8) dazu eingerichtet ist, über die Zentralverriegelungskupplung (7) das Schaltelement (9) zu betätigen.

2. Kraftfahrzeugschloss nach Anspruch 1, **dadurch gekennzeichnet, dass** das Schaltelement (9) durch eine erste Schwenkbewegung in die Kindersicherungsstellung und durch eine zweite Schwenkbewegung in die Notverriegelungsstellung verstellt werden kann.

3. Kraftfahrzeugschloss nach Anspruch 1 oder 2, **dadurch gekennzeichnet, dass** das Schaltelement (9) in eine Grundstellung verstellt werden kann, insbesondere, dass ein Verstellen des Schaltelements (9) in die Grundstellung die Zentralverriegelungskupplung (7) in den Kupplungszustand "Grundzustand" bringt, vorzugsweise, dass ausgehend von der Grundstellung die zweite Schwenkbewegung die selbe Schwenkrichtung - Verriegelungsschwenkrichtung (10) - aufweist wie die erste Schwenkbewegung, weiter insbesondere, dass ausgehend von der Grundstellung durch eine Schwenkbewegung in der Verriegelungsschwenkrichtung (10) das Schaltelement (9) erst in die Kindersicherungsstellung und dann in die Notverriegelungsstellung verstellt werden kann.

4. Kraftfahrzeugschloss nach einem der Ansprüche 1 bis 3, **dadurch gekennzeichnet, dass** der Zentralverriegelungsantrieb (8) dazu eingerichtet ist, über die Zentralverriegelungskupplung (7), vorzugsweise durch eine Betätigung eines Sperrklinkenverstellelements (11) der Zentralverriegelungskupplung (7), die Sperrklinke (3) motorisch auszuheben.

5. Kraftfahrzeugschloss nach einem der Ansprüche 1 bis 4, **dadurch gekennzeichnet, dass** der Zentralverriegelungsantrieb (8) dazu eingerichtet ist, das Schaltelement (9) in die Kindersicherungsstellung zu bringen, insbesondere, aus der Notverriegelungsstellung in die Kindersicherungsstellung zu bringen.

6. Kraftfahrzeugschloss nach Anspruch 5, **dadurch gekennzeichnet, dass** das Kraftfahrzeugschloss eine Kontrollvorrichtung (12) zur Ansteuerung des Zentralverriegelungsantriebs (8) und zum Speichern eines Stellungszustands des Schaltelements (9) aufweist, vorzugsweise, dass die Kontrollvorrichtung (12) dazu eingerichtet ist, bei einem Verstellen des Schaltelements (9) in die Notverriegelungsstellung einen vorherigen Verstellzustand des Schaltelements (9) abzuspeichern, weiter insbesondere, dass die Kontrollvorrichtung (12) durch Ansteuerung der Zentralverriegelungsantrieb (8) dazu eingerichtet ist, das Schaltelement (9) aus der Notverriegelungsstellung in den abgespeicherten Verstellzustand zu verstellen.

7. Kraftfahrzeugschloss nach einem der Ansprüche 1 bis 6, **dadurch gekennzeichnet, dass** das Kraftfahrzeugschloss ein Kraftfahrzeugschlossgehäuse aufweist und dass das Schaltelement (9) in einem aus einem Kunststoffmaterial gebildeten Gehäuseabschnitt angeordnet ist, oder, dass das Kraftfahrzeugschloss ein Kraftfahrzeugschlossgehäuse mit einem Einlaufmaul zur Aufnahme des Schließkeils (2) aufweist und dass das Schaltelement (9) an dem Einlaufmaul zur benutzerseitigen Verstellung zugänglich ist.

8. Kraftfahrzeugschloss nach einem der Ansprüche 1 bis 7, **dadurch gekennzeichnet, dass** die Zentralverriegelungskupplung (7) einen Innenkupplungshebel (13) aufweist, welcher in eine Kupplungsstellung bringbar ist, in welcher der Innenkupplungshebel (13) innerhalb der Kraftwirkungskette zum Ausheben der Sperrklinke (3) bei Betätigung des Innenbetätigungshebels (5) angeordnet ist und welcher in mindestens eine Entkupplungsstellung bringbar ist, in welcher die Kraftwirkungskette zum Ausheben der Sperrklinke (3) bei Betätigung des Innenbetätigungshebels (5) unterbrochen ist.

9. Kraftfahrzeugschloss nach Anspruch 8, **dadurch gekennzeichnet, dass** durch eine Verstellung des Schaltelements (9) in die Kindersicherungsstellung oder in die Notverriegelungsstellung der Innenkupplungshebel (13) in die mindestens eine Entkupplungsstellung verstellt wird.

10. Kraftfahrzeugschloss nach einem der Ansprüche 1 bis 9, **dadurch gekennzeichnet, dass** die Zentralverriegelungskupplung (7) einen Außenkupplungshebel (14) aufweist, welcher in eine Entkupplungsstellung, vorzugsweise in eine Freilaufstellung bringbar ist, in welcher eine Betätigung des Außenbetätigungshebels (4) blockiert wird oder freiläuft, weiter vorzugsweise, dass durch die Verstellung des Schaltelements (9) in die Notverriegelungsstellung der Außenkupplungshebel (14) in die Entkupplungsstellung gebracht wird.

11. Kraftfahrzeugschloss nach Anspruch 10, **dadurch gekennzeichnet, dass** der Außenkupplungshebel (14) in eine Grundstellung bringbar ist, in welcher eine Betätigung des Außenbetätigungshebels (4) ein Ausheben der Sperrklinke (3) bewirkt, vorzugsweise, wobei der Außenkupplungshebel (14) in die Grundstellung vorgespannt ist.

12. Kraftfahrzeugschloss nach Anspruch 11, **dadurch gekennzeichnet, dass** der Außenkupplungshebel (14) schwenkbar gelagert ist, wobei der Außenkupplungshebel (14) in der Grundstellung bezüglich eines Schwenkens in eine Ausheberichtung (15a) in aushebendem Eingriff mit der Sperrklinke (3) steht und bezüglich eines Schwenkens in einer Entkupplungsrichtung (15b) gegenüber der Sperrklinke (3) einen Freilauf aufweist, vorzugsweise, dass durch die Verstellung des Schaltelements (9) in die Notverriegelungsstellung der Außenkupplungshebel (14) in die Entkupplungsrichtung (15b) verschwenkt wird.

13. Kraftfahrzeugschloss nach einem der Ansprüche 10 bis 12, **dadurch gekennzeichnet, dass** die Zentralverriegelungsvorrichtung (6) eine Stellvorrichtung (16) aufweist, welche mit dem Außenkupplungshebel (14) in Eingriff steht und dass durch die Verstellung des Schaltelements (9) in die Notverriegelungsstellung das Schaltelement (9) so mit der Stellvorrichtung (16) in Eingriff gelangt und diese betätigt, dass der Außenkupplungshebel (14) in die Entkupplungsstellung, vorzugsweise in die Freilaufstellung, gebracht wird.

14. Kraftfahrzeugschloss nach einem der Ansprüche 10 bis 13, **dadurch gekennzeichnet, dass** der Zentralverriegelungsantrieb (8) dazu eingerichtet ist, den Außenkupplungshebel (14) zu verstellen, vorzugsweise, den Außenkupplungshebel (14) so zu verstellen, dass durch einen direkten oder indirekten Eingriff mit der Sperrklinke (3) die Sperrklinke (3) ausgehoben wird.

15. Kraftfahrzeugschloss nach Anspruch 14, **dadurch gekennzeichnet, dass** der Zentralverriegelungsantrieb (8) den Außenkupplungshebel (14) so verstellen kann, dass, insbesondere durch die Stellvorrichtung (16), das Schaltelement (9) mitgenommen wird, vorzugsweise, dass das Schaltelement (9) aus der Notverriegelungsstellung in die Kindersicherungsstellung gebracht wird.

16. Kraftfahrzeugschloss nach einem der Ansprüche 1 bis 14, **dadurch gekennzeichnet**, das Schaltelement (9) in mindestens einer Stellung insbesondere mittels einer Federanordnung (9c) mechanisch stabil gehalten wird, vorzugsweise, dass das Schaltelement (9) in der Kindersicherungsstellung, in der Notverriegelungsstellung und in der Grundstellung mittels einer Federanordnung (9c) mechanisch stabil gehalten wird.

## Claims

1. Motor vehicle lock comprising a latch mechanism (1) for retaining engagement with a locking wedge (2) or the like and comprising a catch (3) which is associated with the latch mechanism (1), wherein the latch mechanism (1) can be moved into at least one locking position and into an open position, and wherein the catch (3) can be moved into an engaged position, in which it holds the latch mechanism (1) in the at least one locking position, and into a disengaged position, in which it releases the latch mechanism (1), wherein an external operating lever (4) which is coupled to an external door handle (4a) in the installed state is provided, and wherein an internal operating lever (5) which is coupled to an internal door handle (5a) in the installed state is provided, wherein a central locking arrangement (6) is provided, wherein the central locking arrangement (6) has a switchable central locking coupling (7), a central locking drive (8) for switching the central locking coupling (7) in a motorized manner and an adjustable switching element (9), which is mechanically coupled or couplable to the central locking coupling (7), for the user to influence the coupling state of the central locking coupling (7), wherein the central locking coupling (7) can be moved into at least one "child-proof" coupling state, into an "emergency-locked" coupling state and into a "home state" coupling state, wherein operation of the external operating lever (4) and/or the internal operating lever (5) causes the catch (3) to disengage depending on the coupling state of the central locking coupling (7), wherein operation of the internal operating lever (4) freewheels or is blocked in the at least one "child-proof" coupling state, wherein operation of the external operating lever (5) freewheels or is blocked in the "emergency-locked" coupling state, wherein the switching element (9) can be adjusted into a child-proof position and into an emergency-locking position, wherein an adjustment of the switching element (9) into the child-proof position moves the central locking coupling (7) into the at least one "child-proof" coupling state, and wherein an adjustment of the switching element (9) into the emergency-locking position moves the central locking coupling (7) into the "emergency-locked" coupling state, **characterized in that** the central locking drive (8) is designed to operate the switching element (9) by means of the central locking coupling (7).

2. Motor vehicle lock according to Claim 1, **characterized in that** the switching element (9) can be adjusted into the child-proof position by a first pivoting movement and into the emergency-locking position by a second pivoting movement.

3. Motor vehicle lock according to Claim 1 or 2, **characterized in that** the switching element (9) can be adjusted into a home position, in particular **in that** an adjustment of the switching element (9) into the home position moves the central locking coupling (7) into the "home state" coupling state, preferably **in that**, starting from the home position, the second pivoting movement has the same pivoting direction - locking pivoting direction (10) - as the first pivoting movement, further in particular **in that**, starting from the home position, the switching element (9) can be adjusted initially into the child-proof position and then into the emergency-locking position by a pivoting movement in the locking pivoting direction (10).

4. Motor vehicle lock according to one of Claims 1 to 3, **characterized in that** the central locking drive (8) is designed to disengage the catch (3) in a motorized manner by means of the central locking coupling (7), preferably by operating a catch adjusting element (11) of the central locking coupling (7).

5. Motor vehicle lock according to one of Claims 1 to 4, **characterized in that** the central locking drive (8) is designed to move the switching element (9) into the child-proof position, in particular to move said switching element from the emergency-locking position into the child-proof position.

6. Motor vehicle lock according to Claim 5, **characterized in that** the motor vehicle lock has a control apparatus (12) for actuating the central locking drive (8) and for storing a position state of the switching element (9), preferably **in that** the control apparatus (12) is designed to store a previous adjustment state of the switching element (9) when the switching element (9) is adjusted into the emergency-locking position, further in particular **in that** the control apparatus (12) is designed to adjust the switching element (9) from the emergency-locking position into the stored adjustment state by actuating the central locking drive (8).

7. Motor vehicle lock according to one of Claims 1 to 6, **characterized in that** the motor vehicle lock has a motor vehicle lock housing, and **in that** the switching element (9) is arranged in a housing section which is formed from a plastic material, or **in that** the motor vehicle lock has a motor vehicle lock housing with an inlet opening for receiving the locking wedge (2), and **in that** the switching element (9) is accessible at the inlet opening for adjustment by a user.

8. Motor vehicle lock according to one of Claims 1 to 7, **characterized in that** the central locking coupling (7) has an internal coupling lever (13) which can be moved into a coupling position in which the internal coupling lever (13) is arranged within the dynamic chain for disengaging the catch (3) when the internal operating lever (5) is operated and which can be moved into at least one decoupling position in which the dynamic chain for disengaging the catch (3) is interrupted when the internal operating lever (5) is operated.

9. Motor vehicle lock according to Claim 8, **characterized in that** the internal coupling lever (13) is adjusted into the at least one decoupling position by adjusting the switching element (9) into the child-proof position or into the emergency-locking position.

10. Motor vehicle lock according to one of Claims 1 to 9, **characterized in that** the central locking coupling (7) has an external coupling lever (14) which can be moved into a decoupling position, preferably into a freewheeling position, in which operation of the external operating lever (4) is blocked or freewheels, further preferably **in that** the external coupling lever (14) is moved into the decoupling position by adjusting the switching element (9) into the emergency-locking position.

11. Motor vehicle lock according to Claim 10, **characterized in that** the external coupling lever (14) can be moved into a home position in which operation of the external operating lever (4) causes the catch (3) to disengage, preferably wherein the external coupling lever (14) is prestressed into the home position.

12. Motor vehicle lock according to Claim 11, **characterized in that** the external coupling lever (14) is pivotably mounted, wherein the external coupling lever (14), in the home position, is in disengaging engagement with the catch (3) with respect to pivoting into a disengagement direction (15a) and has a freewheel in relation to the catch (3) with respect to pivoting in a decoupling direction (15b), preferably **in that** the external coupling lever (14) is pivoted into the decoupling direction (15b) by adjusting the switching element (9) into the emergency-locking position.

13. Motor vehicle lock according to one of Claims 10 to 12, **characterized in that** the central locking arrangement (6) has an actuating apparatus (16) which is in engagement with the external coupling lever (14), and **in that** the switching element (9) comes into engagement with and operates the actuating apparatus (16) by adjusting the switching element (9) into the emergency-locking position such that the external coupling lever (14) is moved into the decoupling position, preferably into the freewheeling position.

14. Motor vehicle lock according to one of Claims 10 to 13, **characterized in that** the central locking drive (8) is designed to adjust the external coupling lever (14), preferably to adjust the external coupling lever (14) such that the catch (3) is disengaged by direct or indirect engagement with the catch (3).

15. Motor vehicle lock according to Claim 14, **characterized in that** the central locking drive (8) can adjust the external coupling lever (14) such that the switching element (9) is carried along, in particular by the actuating apparatus (16), preferably **in that** the switching element (9) is moved from the emergency-locking position into the child-proof position.

16. Motor vehicle lock according to one of Claims 1 to 14, **characterized in that** the switching element (9) is held in a mechanically stable manner, in particular by means of a spring arrangement (9c), in at least one position, preferably **in that** the switching element (9) is held in a mechanically stable manner by means of a spring arrangement (9c) in the child-proof position, in the emergency-locking position and in the home position.

## Revendications

1. Serrure de véhicule automobile comprenant un pêne tournant (1) pour l'engagement de rétention avec une clavette de fermeture (2) ou similaire, et un cliquet d'arrêt (3) associé au pêne tournant (1), le pêne tournant (1) pouvant être amené dans au moins une position de fermeture et une position d'ouverture et le cliquet d'arrêt (3) pouvant être amené dans une position enclenchée dans laquelle il retient le pêne tournant (1) dans l'au moins une position de fermeture et dans une position soulevée dans laquelle il libère le pêne tournant (1), un levier d'actionnement extérieur (4) étant prévu, lequel, dans l'état installé, est accouplé à une poignée extérieure de porte (4a) et un levier d'actionnement intérieur (5) étant prévu, lequel, dans l'état installé, est accouplé à une poignée intérieure de porte (5a), un agencement de verrouillage central (6) étant prévu, l'agencement de verrouillage central (6) présentant un accouplement de verrouillage central (7) commutable, un entraînement de verrouillage central (8) pour commuter de manière motorisée l'accouplement de verrouillage central (7) et un élément de commutation déplaçable (9) accouplé ou pouvant être accouplé mécaniquement à l'accouplement de verrouillage central (7), pour permettre à l'utilisateur d'influencer l'état d'accouplement de l'accouplement de verrouillage central (7), l'accouplement de verrouillage central (7) pouvant être amené dans au moins un état d'accouplement « sécurité enfant », dans un état d'accouplement « verrouillage d'urgence » et dans un état d'accouplement « état de base », un actionnement par le levier d'actionnement extérieur (4) et/ou par le levier d'actionnement intérieur (5) provoquant, en fonction de l'état d'accouplement de l'accouplement de verrouillage central (7), un soulèvement du cliquet d'arrêt (3), un actionnement du levier d'actionnement intérieur (4) étant libéré ou bloqué dans l'au moins un état d'accouplement « sécurité enfant », dans l'état d'accouplement « verrouillage d'urgence », un actionnement du levier d'actionnement extérieur (5) étant libéré ou bloqué, l'élément de commutation (9) pouvant être déplacé dans une position de sécurité enfant et dans une protection de verrouillage d'urgence, un réglage de l'élément de commutation (9) dans la position de sécurité enfant amenant l'accouplement de verrouillage central (7) dans l'au moins un état d'accouplement « sécurité enfant » et un réglage de l'élément de commutation (9) dans la position de verrouillage d'urgence amenant l'accouplement de verrouillage central (7) dans l'état d'accouplement « verrouillage d'urgence », **caractérisée en ce que**
l'entraînement de verrouillage central (8) est prévu pour actionner l'élément de commutation (9) par le biais de l'accouplement de verrouillage central (7).

2. Serrure de véhicule automobile selon la revendication 1, **caractérisée en ce que** l'élément de commutation (9) est déplacé par un premier mouvement de pivotement dans la position de sécurité enfant et par un deuxième mouvement de pivotement dans la position de verrouillage d'urgence.

3. Serrure de véhicule automobile selon la revendication 1 ou 2, **caractérisée en ce que** l'élément de commutation (9) peut être déplacé dans une position de base, en particulier **en ce qu'**un réglage de l'élément de commutation (9) dans la position de base amène l'accouplement de verrouillage central (7) dans l'état d'accouplement « état de base », de préférence **en ce qu'**à partir de la position de base, le deuxième mouvement de pivotement présente la même direction de pivotement - direction de pivotement de verrouillage (10) - que le premier mouvement de pivotement, et en outre notamment **en ce qu'**à partir de la position de base, par un mouvement de pivotement dans la direction de pivotement de verrouillage (10), l'élément de commutation (9) peut d'abord être déplacé dans la position de sécurité enfant puis dans la position de verrouillage d'urgence.

4. Serrure de véhicule automobile selon l'une quelconque des revendications 1 à 3, **caractérisée en ce que** l'entraînement de verrouillage central (8) est prévu pour soulever de manière motorisée le cliquet d'arrêt (3) par le biais de l'accouplement de verrouillage central (7), de préférence par un actionnement d'un élément de réglage de cliquet d'arrêt (11) de l'accouplement de verrouillage central (7).

5. Serrure de véhicule automobile selon l'une quelconque des revendications 1 à 4, **caractérisée en ce que** l'entraînement de verrouillage central (8) est prévu pour amener l'élément de commutation (9) dans la position de sécurité enfant, en particulier de la position de verrouillage d'urgence dans la position de sécurité enfant.

6. Serrure de véhicule automobile selon la revendication 5, **caractérisée en ce que** la serrure de véhicule automobile présente un dispositif de commande (12) pour commander l'entraînement de verrouillage central (8) et pour mémoriser un état de position de l'élément de commutation (9), de préférence **en ce que** le dispositif de commande (12) est prévu, dans le cas d'un réglage de l'élément de commutation (9) dans la position de verrouillage d'urgence, pour mémoriser un état de réglage préalable de l'élément de commutation (9), et notamment en outre **en ce que** le dispositif de commande (12) est prévu pour déplacer, par commande de l'entraînement de verrouillage central (8), l'élément de commutation (9) de la position de verrouillage d'urgence dans l'état de réglage mémorisé.

7. Serrure de véhicule automobile selon l'une quelconque des revendications 1 à 6, **caractérisée en ce que** la serrure de véhicule automobile présente un boîtier de serrure de véhicule automobile et **en ce que** l'élément de commutation (9) est disposé dans une portion de boîtier formée à partir d'un matériau en plastique, ou **en ce que** la serrure de véhicule automobile présente un boîtier de serrure de véhicule automobile avec une mâchoire d'entrée pour recevoir la clavette de fermeture (2) et **en ce que** l'élément de commutation (9) est accessible au niveau de la mâchoire d'entrée pour permettre un réglage par l'utilisateur.

8. Serrure de véhicule automobile selon l'une quelconque des revendications 1 à 7, **caractérisée en ce que** l'accouplement de verrouillage central (7) présente un levier d'accouplement intérieur (13) qui peut être amené dans une position d'accouplement dans laquelle le levier d'accouplement intérieur (13) est disposé à l'intérieur de la chaîne d'action de force pour soulever le cliquet d'arrêt (3) lors de l'actionnement du levier d'actionnement intérieur (5) et qui peut être amené dans au moins une position de désaccouplement dans laquelle la chaîne d'action de force pour soulever le cliquet d'arrêt (3) lors de l'actionnement du levier d'actionnement intérieur (5) est interrompue.

9. Serrure de véhicule automobile selon la revendication 8, **caractérisée en ce que** le levier d'accouplement intérieur (13) est déplacé dans l'au moins une position de désaccouplement par un réglage de l'élément de commutation (9) dans la position de sécurité enfant ou dans la position de verrouillage d'urgence.

10. Serrure de véhicule automobile selon l'une quelconque des revendications 1 à 9, **caractérisée en ce que** l'accouplement de verrouillage central (7) présente un levier d'accouplement extérieur (14) qui peut être amené dans une position de désaccouplement, de préférence dans une position de libération, dans laquelle un actionnement du levier d'actionnement extérieur (4) est bloqué ou est libre, de préférence en outre **en ce que** le levier d'accouplement extérieur (14) est amené dans la position de désaccouplement par le réglage de l'élément de commutation (9) dans la position de verrouillage d'urgence.

11. Serrure de véhicule automobile selon la revendication 10, **caractérisée en ce que** le levier d'accouplement extérieur (14) peut être amené dans une position de base dans laquelle un actionnement du levier d'actionnement extérieur (4) provoque un soulèvement du cliquet d'arrêt (3), de préférence le levier d'accouplement extérieur (14) étant précontraint dans la position de base.

12. Serrure de véhicule automobile selon la revendication 11, **caractérisée en ce que** le levier d'accouplement extérieur (14) est supporté de manière pivotante, le levier d'accouplement extérieur (14), dans la position de base, par rapport à un pivotement dans une direction de soulèvement (15a), étant en prise de soulèvement avec le cliquet d'arrêt (3) et, par rapport à un pivotement dans une direction de désaccouplement (15b), étant en roue libre par rapport au cliquet d'arrêt (3), de préférence **en ce que** le levier d'accouplement extérieur (14) est pivoté dans la direction de désaccouplement (15b) par le réglage de l'élément de commutation (9) dans la position de verrouillage d'urgence.

13. Serrure de véhicule automobile selon l'une quelconque des revendications 10 à 12, **caractérisée en ce que** l'agencement de verrouillage central (6) présente un dispositif de réglage (16), lequel est en prise avec le levier d'accouplement extérieur (14) et **en ce que** l'élément de commutation (9), par le biais du réglage de l'élément de commutation (9) dans la position de verrouillage d'urgence, parvient en prise avec le dispositif de réglage (16) et actionne celui-ci de telle sorte que le levier d'accouplement extérieur (14) soit amené dans la position de désaccouplement, de préférence dans la position de libération.

14. Serrure de véhicule automobile selon l'une quelconque des revendications 10 à 13, **caractérisée en ce que** l'entraînement de verrouillage central (8) est prévu pour régler le levier d'accouplement extérieur (14), de préférence pour régler le levier d'accouplement extérieur (14) de telle sorte que par un engagement direct ou indirect avec le cliquet d'arrêt (3), le cliquet d'arrêt (3) soit soulevé.

15. Serrure de véhicule automobile selon la revendication 14, **caractérisée en ce que** l'entraînement de verrouillage central (8) peut régler le levier d'accouplement extérieur (14) de telle sorte que l'élément de commutation (9) soit entraîné notamment par le dispositif de réglage (16), de préférence **en ce que** l'élément de commutation (9) est amené de la position de verrouillage d'urgence dans la position de sécurité enfant.

16. Serrure de véhicule automobile selon l'une quelconque des revendications 1 à 14, **caractérisée en ce que** l'élément de commutation (9) est maintenu de manière mécaniquement stable dans au moins une position, en particulier au moyen d'un agencement de ressort (9c), de préférence **en ce que** l'élément de commutation (9) est maintenu de manière mécaniquement stable dans la position de sécurité enfant, dans la position de verrouillage d'urgence et dans la position de base au moyen d'un agencement de ressort (9c).
